# EUROPÄISCHE PATENTSCHRIFT

(11) **EP 0 097 794 B1**
(45) Veröffentlichungstag und Bekanntmachung des Hinweises auf die Patenterteilung: **24.08.1988**
(21) Anmeldenummer: 83104439.1
(22) Anmeldetag: 05.05.1983
(51) Int. Cl.: B27L 5/08

(54) **Verfahren und Vorrichtung zum Herstellen einer Furnierbahn**
Method of and apparatus for producing a veneer strip
Procédé et dispositif pour la fabrication en continu de feuilles de placage

(30) Priorität: 06.05.1982 DE 3217063
(43) Veröffentlichungstag der Anmeldung: 11.01.1984
(73) Patentinhaber: Blomberger Holzindustrie B. Hausmann GmbH & Co. KG, 32817 Blomberg (DE)
(72) Erfinder: Schulte, Gerhard, Dipl.-Ing., D-4933 Blomberg (DE)
(74) Vertreter: Grünecker, Kinkeldey, Stockmair & Schwanhäusser Anwaltssozietät

(56) Entgegenhaltungen:
- CH-A- 173 818
- DE-A- 1 588 301
- DE-A- 2 552 710
- DE-B- 1 224 023
- DE-B- 1 258 583

## Beschreibung

Die Erfindung betrifft ein Verfahren der im Oberbegriff des Patentanspruchs 1 angegebenen Art sowie eine Vorrichtung gemäss dem Oberbegriff von Anspruch 5 zum Durchführen des Verfahrens.

Bei einem aus der CH-PS 17 38 18 bekannten Verfahren dieser Art werden die gewonnenen Furnierbahnen in mehreren Lagen zu einem Furnierblock verpresst, der dann in dünne Schichten parallel zur Faserrichtung und senkrecht zur Blockoberfläche zu Lamellentafeln verschnitten wird. Bei diesem Verfahren wird ein beträchtlicher und an sich nutzbarer Flächenanteil des Rohfurniers vergeudet, da vorgreifend zum Zerteilen des Rohfurniers Mängelstellen enthaltende Streifen in Schälrichtung, d. h. quer zur Faserrichtung, durchgehend ausgeschnitten werden. Da sich die Breite des durchgehenden und die Mängelstellen enthaltenden Streifens nach der Breite der grössten vorkommenden Mängelstellen richtet, so dass kleinere Mängelstellen zu breit und auch in Schnittrichtung dieses Streifens zwischen den Mängelstellen an sich brauchbare Teile ausgeschnitten werden, wird die an sich brauchbare Fläche des Rohfurniers nur in einem unbefriedigenden Mass ausgenutzt.

Bei einem aus der Zeitschrift «Holz- und Kunststoffverarbeitung_{"}, Heft 11/1980, S. 904, bekannten Verfahren wird eine Schälrohfurnierbahn quer zur Faserrichtung in eine Trennanlage eingeführt. Dort werden Mängelstellen mit parallel zur Faserrichtung liegenden Schnitten beseitigt, d.h. mit jeder festgestellten Mängelstelle wird ein Streifen in Mängelbreite und einer der gesamten Rohfurnierbahnbreite entsprechenden Länge geschnitten. Dabei entstehen Furnierflächenteile gleicher Länge aber unterschiedlicher Breite, die dann quer zur Faserrichtung zu einem endlosen Furnierband zusammengefügt werden. Das Endprodukt ist ein endloses Furnierband mit einer der Rohfurnierbahnbreite entsprechenden Breite. Durch das Ausschneiden der mängelstellenbehafteten Streifen ergibt sich ein unzweckmässig hoher Ausschuss, weil in jedem dieser Streifen noch durchaus praktisch nutzbare Flächenanteile ohne Mängel enthalten sind.

Der Erfindung liegt die Aufgabe zugrunde, ein Verfahren der eingangs genannten Art zu schaffen, mit der die Ausbeute an verwertbarem Furnier bei gleichzeitiger Vollautomatisierung erhöht wird.

Diese Aufgabe wird bei einem Verfahren nach dem Oberbegriff des Patentanspruchs 1 erfindungsgemäss mit den im kennzeichnenden Teil des Patentanspruchs 1 angegebenen Merkmalen gelöst.

Dadurch, dass zunächst die Streifen gleicher Breite geschnitten, diese durch Bildung von Zwischenabständen vereinzelt und dann auf ihre Mängelstellen untersucht werden, die nachfolgend gezielt beseitigt werden, ergibt sich eine wesentlich höhere Ausbeute an Furnier als bei den bekannten Verfahren. Von jedem mängelbehafteten Streifen wird, sofern in Faserrichtung eine praktisch noch nutzbare Mindestlänge gegeben ist, ein weiterverwertbarer Streifenlängsabschnitt gebildet. Die Ausbeute des weiterverwerteten Furniers lässt sich durch die Wahl der Breite der Streifen und die Festlegung der praktisch noch nutzbaren Mindestlänge in einem weiten Bereich bestimmen. Infolge der aufeinanderfolgenden und voneinander abhängigen Schritte lässt sich das Verfahren mit geringst möglichem Einsatz an Arbeitskraft weitestgehend automatisieren.

Eine zweckmässige Ausführungsform geht aus Anspruch 2 hervor. Da der Trocknungsvorgang schon vor dem Zerteilen des Rohfurniers weitgehend abgeschlossen ist, lässt sich der anschliessende Verfahrensteil zügig und vollautomatisch abwickeln. Zudem kann sich das beim Trocknen unvermeidbare Schrumpfen nachträglich nicht mehr auf die Ausbildung sauberer Schnittkanten auswirken.

Eine zweckmässige Verfahrensvariante geht weiterhin aus Anspruch 3 hervor. Die Bildung der getrennten Gruppen ist in diesem Verfahrensstadium effizient und vollautomatisch durchführbar, weil die Mängelstellen schon beseitigt sind, so dass nach den angegebenen Kriterien eindeutig und leicht identifizierbare Streifen und Streifenabschnitte vorliegen.

Ein weiterer, wichtiger Gesichtspunkt ist in Anspruch 4 enthalten. Je kleiner die Streifenbreite und die praktisch nutzbare Mindestlänge gewählt werden, desto höher wird die Ausbeute an Furnier im fertigen Produkt. Es lässt sich somit eine Anpassung an die jeweilige Holzart vornehmen, bei der die Ausbeute noch in einem vertretbaren Verhältnis zu holzarttypischen Charakteristiken steht.

Zur Durchführung des erfindungsgemässen Verfahrens eignet sich besonders eine Vorrichtung gemäss dem Oberbegriff von Patentanspruch 5, bei der die kennzeichnenden Merkmale des Patentanspruchs 5 vorliegen. Es ergeben sich bei dieser Ausbildung der Vorrichtung ein zwingender und genau koordinierter Materialfluss und eine hohe Verarbeitungsgeschwindigkeit. Die einzelnen Vorrichtungskomponenten sind nach Art einer Fertigungsstrasse hinter- bzw. nebeneinander angeordnet, so dass der zur Verfügung stehende Platz optimal ausgenützt wird und eine weitestgehende Vollautomatisierung möglich ist.

Eine zweckmässige Ausführungsform geht weiterhin aus Anspruch 6 hervor. In der Zerkleinerungsanlage werden die nicht mehr brauchbaren Flächenteile des Rohfurniers zerkleinert und abgeführt, so dass sie sich nicht verschmutzend oder sonstwie störend auf den Verfahrensablauf auswirken können.

Eine weitere, zweckmässige Ausführungsform geht schliesslich aus Anspruch 7 hervor. In diesem Teil der Vorrichtung werden nach unterschiedlichen Auswahlkriterien festlegbare Gruppen von Streifen und Streifenlängsabschnitten gebildet, die dann voneinander getrennt weiterverarbeitet werden, so dass sich Endprodukte mit qualitativen Unterschieden aber in der jeweiligen Qualitätsstufe mit gleichbleibender Qualität erzielen lassen.

Nachstehend wird das erfindungsgemässe Verfahren anhand der Zeichnungen erläutert.

Es zeigen:
Fig. 1a bis 1c eine schematisch dargestellte Schälfurnierbahn, die in Andeutung der weiteren Verarbeitung zeichnerisch nach Art eines Rasters so aufgeteilt ist, wie sie bearbeitet werden soll,
Fig. 2 einen nach dem Verfahren hergestellten Teil einer Furnierbahn,
Fig. 3 einen Teil einer Furnierbahn, anhand dessen eine Ausführungsvariante erkennbar ist,
Fig. 4 einen Teil einer Furnierbahn, anhand dessen eine weitere Ausführungsvariante erkennbar ist,
Fig. 5 eine schematische Darstellung einer zur Durchführung des Verfahrens geeigneten Vorrichtung in einer Draufsicht.

In den Fig. 1a bis 1c ist eine aus einem Rundholzblock durch Rundschälen gewonnene Schälfurnierbahn 5 erkennbar, die zeichnerisch in drei Abschnitte aufgeteilt ist, obwohl die Schälfurnierbahn 5 fortlaufend anfällt. Sie weist gedachte Seitenränder 1, 2 auf. Mit annähernd in Faserrichtung verlaufenden Trennlinien 3 werden aus der Schälfurnierbahn 5 Streifen gleicher Breite ausgeschnitten. Die quer zur Faserrichtung verlaufenden und in gleichen Abständen liegenden Linien 4 deuten eine Querraster-Teilung an, innerhalb derer eine Furnierteilung quer zur Faserrichtung möglich ist.

Der Schälprozess liefert, in Fig. 1a beginnend, zunächst einzelne unförmige Furnierstücke, die, bei jeder Schälumdrehung grösser werdend, allmählich in ein immer vollständiger werdendes Furnierband übergehen. Gegen Ende des Schälprozesses, Fig. 1c, nähert sich die Furnierbahn 5 dem Kernbereich des Rundholzabschnittes, wo schwerwiegende Furnierfehler 6, z. B. breite Risse und grosse Astlöcher in zunehmendem Mass auftreten.

Erfindungsgemäss wird nun die Furnierbahn 5 und auch ihre Einzelstücke in einzelne, gleichbreite Streifen mit einer dem Zwischenabstand zwischen den Trennlinien 3 entsprechenden Breite durch etwa parallel zur Faserrichtung geführte Schnitte gebildet. Es entstehen dabei drei Kategorien von Streifen, nämlich Streifen Sa mit in Faserrichtung voller Länge, nicht vollflächige Streifen Sb, bei denen jedoch ein bestimmter Längsabschnitt noch praktisch verwertbar ist, und Streifen Sc, die über ihre gesamte Länge keine praktisch verwertbaren Längsabschnitte besitzen. In der gezeigten Rasterung wird nun eine bestimmte Längeneinheit, beispielsweise repräsentiert durch den Abstand zwischen fünf Linien 4, als diejenige Länge ausgewählt, die noch einen praktisch verwertbaren Streifenlängsabschnitt Sd ergibt. Aus allen Streifen Sb werden dann Streifenabschnitte Sd geschnitten, deren gemeinsames Merkmal rechteckige Flächen gleicher Breite und mindestens der Länge Sd ist. Die Streifen Sc können ebenso wie die nicht verwertbaren Reste der Streifen Sb im Querraster zerkleinert und ausgeschieden werden. Die Zerkleinerung im Querraster kann alternativ jedoch auch unterbleiben, das Ausscheiden also in jeweils anfallender Grösse erfolgen.

Es verbleiben somit nur mehr Streifen Sa und Streifenabschnitte Sd, die sämtlich praktisch weiterverwertbar sind, wobei gemäss den Fig. 1a bis 1c noch keine Unterscheidung hinsichtlich der Qualität, der Färbung oder der Faserstruktur getroffen wird. In der Praxis treten hier jedoch Unterschiede auf, die es erforderlich machen, eine Sortierung vorzunehmen, so dass dann mehrere Gruppen unterschiedlicher Qualität aus den Streifen Sa und den Streifenabschnitten Sd gebildet werden. In den Fig. 1a bis 1c sind die Unterschiede der Streifen, ausgenommen die Qualitätsunterschiede, durch unterschiedliche Schraffuren angedeutet. Freibleibende Flächen stellen nutzbares Furnier dar. Schräg-schraffierte Flächen sind Streifenteile Sc, die überhaupt kein nutzbares Furnier enthalten. Quergeteilte Flächenbereiche stellen Teile der Streifen Sb dar, die entweder keine vollen parallelen Schnittkanten haben oder eine zu geringe und unterhalb der Länge der Streifenabschnitte Sd liegende Länge ergäben.

Das vorerwähnte Verarbeitungsverfahren der Schälfurnierbahn 5 wird nur anhand der in Fig. 5 angedeuteten Vorrichtung, die eine von mehreren möglichen Anordnungen darstellt, im Detail erläutert.

In der Vorrichtung wird das vorzugsweise getrocknete und vorzugsweise in einem Rundschälprozess gewonnene Rohfurnier 5 einer Zerteilvorrichtung 26 zugeführt, die das Rohfurnier 5 etwa parallel zur Faserrichtung in Streifen Sa, Sb und Sc zerlegt. Das kann bei gleichmässig geringer Furniervorschubgeschwindigkeit durch eine ortsfest im Takt arbeitende oder bei höherer Vorschubgeschwindigkeit durch eine während des Teilvorganges mitbewegte Teilvorrichtung geschehen. Aber auch ein schrittweise exakt gesteuerter Furniervorschub ist bei ortsfest arbeitender Teilvorrichtung möglich.

Zweckmässig wird mit dem Teilprozess sofort das Vereinzeln der Streifenelemente durch Herstellen gleicher Abstände zwischen ihnen verbunden, so dass die Streifen auf der anschliessenden Transporteinrichtung 7 liegen. Die nachfolgende Erkennungsvorrichtung 8 erkennt, welche Streifen der Kategorie Sa angehören und somit unbearbeitet weitergeleitet werden können, welche als Kategorie Sb in welchem Bereich beschnitten werden müssen und welche keine parallelen Kanten ausreichender Länge haben, so dass sie als Kategorie Sc = Abfall, angesprochen werden. Die Erkennungsvorrichtung 8 trifft ihre Feststellungen in an sich bekannter Weise, speichert sie und löst in der nachfolgenden Trenn- und Zerkleinerungsanlage 9, die z.B. aus in engem Raster angeordneten, ein- und ausschwenkbaren Sägen, Kreismessern o.ä., aber auch aus energiereichen Strahlen bestehen kann, entsprechende Steuersignale aus. Es ist denkbar, dass sämtliche, nicht verwertbaren Teile in so kleine Stücke zerlegt werden, wie die Rasterung es zulässt. Dann dürfte es zweckmässig sein, den gesamten Abfall sofort in der Trenn- und Zerkleinerungsanlage 9 abzuführen, weil der Weitertransport so kleiner Stücke nicht unproblematisch ist. Es ist aber auch möglich, in der Trenn- und Zerkleinerungsanlage 9 nur die zum Trennen zwischen verwertbaren und nicht verwertbaren Furnierteilen erforderlichen Trennelemente anzusprechen, im Fall von Sc-Teilen also überhaupt keines. Dann werden alle Teile zunächst aus der Trenn- und Zerkleinerungsanlage 9 heraus und in eine Ausscheidevorrichtung 10 hineintransportiert, deren Weichen von der Erkennungsvorrichtung 8 gesteuert werden können.

Nach dem Ausscheiden des Abfalls liegen nur mehr brauchbare Furnierteile gleicher Breite in den Kategorien Sa und Sd vor. Nun würde in der überwiegenden Zahl der praktischen Fälle eine qualitative Selektierung erfolgen, auf deren Darstellung in Fig. 5 verzichtet wurde, weil diese dadurch unnötig kompliziert würde. Die qualitative Selektierung kann sowohl manuell als auch mit Hilfe einer Reihe von bekannten automatischen Erkennungsmethoden durchgeführt und gesteuert werden. Bei technisch hochwertiger Lösung lässt sie sich mit der wiederum schematisch dargestellten Trennung der Kategorien Sa und Sd in den Ausscheidevorrichtungen 11 für Sd und 12 für Sa verbinden.

Der praktische Betrieb wird nun in den meisten Fällen eine Zwischenmagazinierung der Streifen Sa und Streifenabschnitte Sd getrennt nach Qualitäten erfordern. In Fig. 5 wurde auf die Darstellung der Magazinierung ebenfalls verzichtet. Vielmehr wurde hier eine unmittelbare Weiterverarbeitung zu einer erfindungsgemässen Furnierbahn 16 dargestellt, deren Faserlänge erheblich grösser ist als die Faserlänge des Rohfurniers 5. Dabei werden die qualitativ gesammelten Streifenabschnitte Sd und Streifen Sa jeweils Längszusammensetzeinrichtungen 13 zugeführt, in welchen sie in an sich bekannter Weise zunächst zu theoretisch endlosen Furnierbändern gleicher Breite zusammengesetzt und anschliessend in die dem Endprodukt angepasste neue Länge zerteilt werden. Dabei gibt es nach der Erfindung die Möglichkeiten, entweder die Kategorien Sa und Sd je für sich oder untereinander gemischt nach Willkür oder System zusammenzusetzen und weiterzuverarbeiten oder erneut zu magazinieren. Auch bei der Weiterverarbeitung bestehen, falls Streifen neuer Länge getrennt aus den Kategorien Sa und Sd hergestellt wurden, die Möglichkeiten, die Furnierbahn 16 sowohl zunächst aus ursprünglich der KategorieSa und dann aus ursprünglich der Kategorie Sd angehörenden Elementen oder umgekehrt zusammenzusetzen, als auch die Elemente nach Willkür oder System gemischt zusammenzusetzen. Letzteres Prinzip wurde in Fig. 5 dargestellt.

Die Vorrichtungen 14 enthalten hier je einen Vorrat an Streifen neuer Länge, die jeweils aus den Kategorien Sa und Sd gewonnen wurden und die sie - hier in regelloser Folge-an die darunterliegende Transporteinrichtung weitergeben. Diese führt die Streifen neuer Länge - ggf. nach entsprechender Kantenvorbereitung, die auch schon in den Längszusammensetzeinrichtungen 13 vorgenommen worden sein kann - der Querzusammensetzanlage 15 zu, wo die Elemente in bekannter Weise zu der Furnierbahn 16 zusammengesetzt und dann entweder endlos aufgewickelt, endlos weiterverarbeitet oder aber - wie dargestellt - mit Hilfe der Zerteileinrichtung 17 zu Furnierblättern in vom Endprodukt abhängiger Breite aufgeteilt und als Furnierstapel 18 gesammelt werden können.

Die einzelnen Vorrichtungskomponenten werden von einer Steuervorrichtung 19 automatisch gesteuert, die über Anschlussleitungen mit den einzelnen Komponenten verbunden ist.

Die Vorrichtung kann ohne weiteres auch so ausgelegt werden, dass der aus Fig. 1b erkennbare Bereich des Rohfurniers, in dem fast nur vollverwertbare Flächenbereiche vorliegen, in einzelne breite Teile zerteilt wird, die ggf. schon der endgültigen Breite des Endproduktes entsprechen.

Fig. 2 zeigt beispielsweise den auf Fertigbreite geschnittenen Teil einer Furnierbahn mit einer bestimmten Länge und Breite, die bereichsweise aus je Kategorie Sa und Sd getrennt hergestellten Streifen neuer Länge hergestellt ist, wobei diese neue Länge wesentlich grösser ist als die ursprüngliche Rohfurnierlänge Sa.

Fig. 3 zeigt eine weitere Verfahrensvariante, wobei hier der auf Fertigbreite geschnittene Teil einer Furnierbahn in Faserrichtung der ursprünglichen Rohfurnierlänge Sa entspricht. Ergänzt wird das Furnierblatt durch in diesem Falle aus in Länge Sa zusammengesetzte Teile der Kategorie Sd.

Fig. 4 schliesslich zeigt als ebenfalls erfindungsgemässe Variante einen auf Fertigbreite geschnittenen Teil einer Furnierbahn, in dem eine grosse Teilbreite (hier Halbbreite) mit Streifen Sa und aus Teilen Sd längszusammengesetzten Streifen kombiniert wurde.

## Patentansprüche

1. Verfahren zum Herstellen von Furnierbahnen (16) beliebiger Länge und Breite aus einem Rohfurnier (5), das nach dem Schälen in Furnierstreifen (Sa, Sb, Sc) stets gleicher Breite und unterschiedlicher Längen aufgeteilt und durch Schneiden quer zur Faserrichtung auftretender Mängelstellen (6) entledigt wird, wobei die mängelfreien Streifen in Faserrichtung zu einem endlosen Band (19) zusammengefügt werden, aus dem Bandabschnitte mit wahlweise vorbestimmter Abschnittslänge gebildet werden, die quer zur Faserrichtung in der Breite endlos zusammengefügt und anschliessend in die Furnierbahnen vorbestimmter Länge und Breite aufgeteilt werden, dadurch gekennzeichnet,
dass das Rohfurnier (5) in einem ersten Verfahrensschritt in die gleich breiten Streifen (Sa, Sb, Sc) aufgeteilt wird,
dass zwischen den Streifen (Sa, Sb, Sc) gleichmässige Abstände hergestellt werden,
dass jeder der vereinzelten Streifen auf seine Mängelstellen (6) nach Art, Grösse und Lage untersucht wird,
und dass von jedem mängelbehafteten Streifen (Sb) unter Bildung wenigstens eines mängelfreien Streifenlängsabschnittes (Sd) in einer eine praktisch nutzbare Mindestlänge überschreitenden Länge wenigstens ein nicht-nutzbarer Längsabschnitt abgetrennt wird.

2. Verfahren nach Anspruch 1, dadurch gekennzeichnet, dass das Rohfurnier (5) vor dem Aufteilen in die Streifen (Sa, Sb, Sc) getrocknet wird.

3. Verfahren nach Anspruch 1, dadurch gekennzeichnet, dass vor dem Zusammenfügen zum endlosen Band (19) aus den mängelfreien Streifen (Sa) und Streifenlängsabschnitten (Sd) nach Qualität und/oder Färbung und/oder Fehlerstruktur getrennte Gruppen gebildet werden.

4. Verfahren nach Anspruch 1, dadurch gekennzeichnet, dass die Streifenbreite und die praktisch nutzbare Mindestlänge in Abhängigkeit von der Holzart vorherbestimmt werden.

5. Vorrichtung zum Herstellen von Furnierbahnen (16) aus einzelnen flächig zusammengefügten Furnierstreifen begrenzter Länge und Breite, mit einer Rohfurnierzerteilvorrichtung (26) zum Bilden von Streifen (Sa, Sb, Sc) exakt gleicher Breite, mit einer Trennanlage (9) zum Abtrennen nicht nutzbarer Längsabschnitte von brauchbaren Streifenlängsabschnitten (Sd) der Streifen (Sb), und mit wenigstens einer Längszusammensetzeinrichtung (13), in der die Streifen (Sa) und die Streifenlängsabschnitte (Sd) zu in Faserrichtung endlosen Furnierbändern (19) zusammengesetzt und dann in der Endverwendung angepasste Bandabschnitte unterteilt werden, dadurch gekennzeichnet, dass in Verarbeitungsrichtung des Rohfurniers (5) nach der Rohfurnier-Zerteilvorrichtung (26) eine Vereinzelungsvorrichtung (7) angeordnet ist, in der in Verarbeitungsrichtung zwischen den Streifen (Sa, Sb, Sc) gleiche Abstände hergestellt werden, dass der Vereinzelungseinrichtung (7) eine Erkennungsvorrichtung (8) zum Feststellen der Kategorie jedes Streifens (Sa, Sb, Sc) und zur Steuerung der nachfolgend angeordneten Trennanlage (9) nachgeordnet ist, die aus einer Vielzahl in einem engen Raster angeordneter, einzelner Trennvorrichtungen besteht, und wobei die Erkennungsvorrichtung (8) auch zur Steuerung wenigstens einer Ausscheidungsvorrichtung (10) für die aus der Trennanlage (9) kommenden, nicht brauchbaren Streifen (Sc) und Streifenlängsabschnitte dient, und dass der Ausscheidungsvorrichtung (10) die Längszusammensetz- und die Furnierbandlängsteileinrichtung (13) nachgeordnet ist, und dass nachfolgend eine Querzusammensetzanlage (15) mit einer Breitenzerteileinrichtung (17) vorgesehen ist, in der die Bandabschnitte quer zur Faserrichtung zu einer Furnierbahn (16) endlos zusammengesetzt und in die Furnierlagen (18) mit beliebiger und der Endverwendung angepasster Breite zerlegt werden.

6. Vorrichtung nach Anspruch 5, dadurch gekennzeichnet, dass in der Trennanlage (9) eine Zerkleinerungsanlage enthalten ist, in der die nicht brauchbaren Streifen (Sc) und Längsabschnitte zu Abfall zerkleinert und abgeführt werden.

7. Vorrichtung nach den Ansprüchen 5 und 6, dadurch gekennzeichnet, dass bei der Erkennungsvorrichtung (8) eine weitere Erkennungsvorrichtung zum Feststellen qualitativer Unterschiede zwischen den Streifen (Sa) bzw Streifenlängsabschnitten (Sd) vorgesehen ist, mit der entsprechende Steuersignale auslösbar sind, die an weitere Ausscheidevorrichtungen (11, 12) und an Sammelvorrichtungen übermittelt werden, in denen Streifen und Streifenlängsabschnitte gleicher Qualitätsstufen getrennt zusammengefasst werden.

## Claims

1. A method of producing veneer strips (16) of any length and width from a raw veneer (5) which after peeling is divided up into veneer pieces (Sa, Sb, Sc) all of the same width but of different lengths, flawed zones (6), which arise transversely to the grain direction being removed by cutting, the unflawed pieces being joined together in the grain direction to form an endless web (19) from which parts are formed with an arbitrarily predetermined parting-off length, such parts being joined together endless widthwise transversely to the grain direction, then being divided up into the veneer strips of predetermined length and width, characterised in that
in a first step the raw veneer (5) is divided up into the pieces (Sa, Sb, Sc) of equal width,
Uniform spacings are left between the pieces (Sa, Sb, Sc).
Each of the separated pieces is examined for the nature, size and position of its flawed zones (6), and
At least one unusable length is parted off from each flawed piece (Sb) with the formation of at least one unflawed piece length (Sd) in a length exceeding a minimum length usable in practice.

2. A method according to claim 1, characterised in that the raw veneer is dried before being divided up into the piece (Sa, Sb, Sc).

3. A method according to claim 1, characterised in that before the unflawed pieces (Sa) and parted- off piece lengths (Sd) are joined together to form the endless web (19), groups broken down by quality and/or colour and/or flaw structure are formed.

4. A method according to claim 1, characterised in that piece width and the minimum length usable in practice are predetermined in dependence upon the kind of wood.

5. An apparatus for producing veneer strips (16) on discrete veneer pieces of limited length and width, such pieces being joined together areally, the apparatus comprising a raw veneer divider (26) to form pieces (Sa, Sb, Sc) of exactly the same width, a parting-off facility (9) for parting off unusable lengths from usable length parts (Sd) of the pieces (Sb) and at least one length-combining facility (13) in which the pieces (Sa) and the piece length parts (Sd) are first combined to form veneer webs (19) which are endless in the grain direction, then subdivided into open parts adapted to their final use, characterised in that a separating facility (7) is disposed after the raw veneer divider (26) as considered in the direction of processing of the raw veneer (5) and equal intervals are arranged in the facility (7) between the pieces (Sa, Sb, Sc) the separating facility (7) is followed by a detector facility (8) for detecting the category of each piece (Sa, Sb, Sc) and for controlling the subsequent parting-off facility (9), the same comprising a number of discrete parting-off devices disposed in a close module, the detector facility (8) also being operative to control at least one device (10) for separating out the unusable pieces (Sc) and piece length parts delivered by the parting-off facility (9), and the separating-out facility (10) is followed by the facility (13) for combining the lengths and dividing up the piece length parts, and a transverse combining facility (15) is disposed after the facility (13) and has a width divider (17) in which the piece parts are joined together endlessly transversely to the grain direction to form a veneer strip (16) and divided up into veneer layers (18) of any width and adapted to the end use are reduced.

6. An apparatus according to claim 5, characterised in that the parting-off facility (9) comprises a reduction facility in which the unusable pieces (Sc) and length parts are reduced to waste and removed.

7. An apparatus according to claims 5 and 6, characterised in that the detector facility (8) comprises a further detector facility for detecting quality differences between the pieces (Sa) and piece length parts (Sd) the additional detector facility being adapted to trigger corresponding control signals transmitted to other separating-out facilities (11, 12) and to collector devices in which pieces and piece length parts of the same quality grades are combined separately.

## Revendications

1. Procédé de fabrication de feuilles continues de placage (16) de n'importe quelle longueur et n'importe quelle largeur à partir d'un placage brut (5) qui, après le déroulage, est divisé en bandes de placage (Sa, Sb, Sc) ayant toujours la même largeur et des longueurs différentes et est débarrassé de défauts (6) par des coupes transversalement au sens des fibres, les bandes sans défaut étant réunies dans le sens des fibres en une bande sans fin (19) à partir de laquelle sont formées des parties de bande d'une longueur éventuellement prédéterminée qui sont assemblées en continu en largeur, transversalement au sens des fibres et sont ensuite divisées pour former les feuilles continues de placage d'une longueur et d'une largeur prédéterminées, caractérisé en ce qu'au cours d'une première étape opératoire, le placage brut (5) est divisé en bandes (Sa, Sb, Sc) de même lageur, en ce que des espaces réguliers sont créés entre les bandes (Sa, Sb, Sc), en ce que les défauts (6) de chacune des bandes isolées sont recherchés en fonction du type, de la taille et de la position et en ce qu'au moins une partie longitudinale non utilisable est séparée de chaque bande défectueuse (Sb) en formant ainsi au moins une partie longitudinale de bande (Sd) sans défaut ayant une longueur dépassant une longueur minimale utilisable en pratique.

2. Procédé selon la revendication 1, caractérisé en ce que le placage brut (5) est séché avant d'être divisé en bandes (Sa, Sb, Sc).

3. Procédé selon la revendication 1, caractérisé en ce que des groupes séparés en fonction de la qualité et/ou de la coloration et/ou de la structure des fibres sont formés avant l'assemblage des bandes sans défaut (Sa) et des parties longitudinales de bandes (Sd) en une bande sans fin (19).

4. Procédé selon la revendication 1, caractérisé en ce que la largeur des bandes et la longueur minimale utilisable en pratique sont déterminées préalablement en fonction du type de bois.

5. Dispositif de fabrication de bandes continues de placage (16) à partir de différentes bandes de placage assemblées de longueur et de largeur limitées, comprenant un dispositif de division du placage brut (26) destiné à former des bandes (Sa, Sb, Sc) de largeurs exactement égales, une installation de débitage (9) destinée à séparer des parties longitudinales non utilisables de parties longitudinales utilisables (Sd) dans les bandes (Sb) et au moins un dispositif d'assemblage longitudinal (13) dans lequel les bandes (Sa) et les parties longitudinales de bandes (Sd) sont assemblées en feuilles de placage (19) continues dans le sens des fibres et sont ensuite divisées en parties de feuilles adaptées à l'utilisation finale, caractérisé en ce qu'il est placé, dans le sens du travail du placage brut (5), après le dispositif de division (26) du placage brut, un dispositif de séparation (7) dans lequel des espaces réguliers sont créés entre les bandes (Sa, Sb, Sc) dans le sens de travail, en ce que le dispositif de séparation (7) est suivi par un dispositif d'identification (8) destiné à déterminer la catégorie de chaque bande (Sa, Sb, Sc) et à commander l'installation de débitage (9) suivante qui est composée d'une pluralité de différents dispositifs de débitage très sérrés, le dispositif d'identification (8) étant également destiné à la commande d'au moins un dispositif d'évacuation (10) pour les bandes (Sc) et les parties longitudinales de bande non utilisables provenant de l'installation de débitage (9), et en ce que le dispositif d'évacuation (10) est suivi par le dispositif d'assemblage longitudinal et de division longitudinale de la feuille continue de placage (13) et en ce qu'il est prévu à la suite une installation d'assemblage transversal (15) comportant un dispositif de division en largeur (17) et dans laquelle les parties de bande sont assemblées en continu transversalement au sens des fibres en une feuille de placage (16) et sont découpées en épaisseurs de placage (18) ayant une largeur quelconque adaptée à l'utilisation finale.

6. Dispositif selon la revendication 5, caractérisé en ce que l'installation de débitage (9) contient une installation de fragmentation dans laquelle les bandes (Sc) et les parties longitudinales non utilisables sont fragmentées sous forme de déchets et sont évacuées.

7. Dispositif selon les revendications 5 et 6, caractérisé en ce que dans le dispositif d'identification (8) il est prévu un autre dispositif d'identification qui est destiné à déterminer des différences qualitatives entre les bandes (Sa) et les parties longitudinales de bande (Sd) et déclenche des signaux de commande appropriés qui sont transmis à d'autres dispositifs d'évacuation (11, 12) et à des dispositifs collecteurs dans lesquels les bandes et les parties longitudinales de bande de même qualité sont réunies en étant séparées par groupe.
